# EUROPÄISCHE PATENTSCHRIFT

(11) **EP 1 372 943 B1**
(45) Veröffentlichungstag und Bekanntmachung des Hinweises auf die Patenterteilung: **15.10.2008**
(21) Anmeldenummer: 02722220.7
(22) Anmeldetag: 14.03.2002
(51) Int. Cl.: B30B 11/08, B30B 15/02, B30B 15/26

(54) **VERFAHREN ZUR DEMONTAGE ODER MONTAGE DER MASCHINENTEILE VON RUNDLAUF-TABLETTENPRESSEN UND RUNDLAUF-TABLETTENPRESSE**
METHOD FOR DISASSEMBLING OR ASSEMBLING THE MACHINE PARTS OF ROTARY TABLET PRESSES AND CORRESPONDING ROTARY TABLET PRESS
PROCEDE DE DEMONTAGE OU DE MONTAGE DE PIECES MECANIQUES DE PASTILLEUSES A TABLE TOURNANTE ET PASTILLEUSE A TABLE TOURNANTE CORRESPONDANTE

(30) Priorität: 20.03.2001 DE 10113586
(43) Veröffentlichungstag der Anmeldung: 02.01.2004
(73) Patentinhaber: IMA KILIAN GmbH & Co. KG, 50735 Köln (DE)
(72) Erfinder: KRÄMER, Hans, 51143 Köln (DE)
(74) Vertreter: Althaus, Arndt
(86) Internationale Anmeldenummer: PCT/EP2002/002855
(87) Internationale Veröffentlichungsnummer: WO 2002/074527

(56) Entgegenhaltungen:
- US-A- 5 004 413
- PATENT ABSTRACTS OF JAPAN vol. 2000, no. 12, 3. Januar 2001 (2001-01-03) & JP 2000 263381 A (KOMATSU LTD), 26. September 2000 (2000-09-26)
- PATENT ABSTRACTS OF JAPAN vol. 2000, no. 23, 10. Februar 2001 (2001-02-10) & JP 2001 162399 A (KOMATSU LTD;KOMATSU SANKI KK), 19. Juni 2001 (2001-06-19)
- PATENT ABSTRACTS OF JAPAN vol. 018, no. 500 (P-1802), 19. September 1994 (1994-09-19) & JP 06 168253 A (HITACHI LTD), 14. Juni 1994 (1994-06-14)
- PATENT ABSTRACTS OF JAPAN vol. 1998, no. 13, 30. November 1998 (1998-11-30) & JP 10 225846 A (HITACHI LTD), 25. August 1998 (1998-08-25)
- PATENT ABSTRACTS OF JAPAN vol. 1995, no. 08, 29. September 1995 (1995-09-29) & JP 07 132428 A (HITACHI LTD), 23. Mai 1995 (1995-05-23)
- PATENT ABSTRACTS OF JAPAN vol. 017, no. 244 (M-1410), 17. Mai 1993 (1993-05-17) & JP 04 367398 A (JAPAN NUCLEAR FUEL CO LTD;OTHERS: 01), 18. Dezember 1992 (1992-12-18)
- PATENT ABSTRACTS OF JAPAN vol. 1996, no. 08, 30. August 1996 (1996-08-30) & JP 08 099199 A (HATA TEKKOSHO:KK), 16. April 1996 (1996-04-16)

## Beschreibung

Die Erfindung betrifft ein Verfahren zur Demontage oder Montage der beweg- oder antreibbaren Maschinenteile von Rundlauf-Tablettenpressen, insbesondere zur Demontage oder Montage des von Matrizenscheibe, oberem Stempelführungsring für Oberstempel und unterem Stempelführungsring für Unterstempel gebildeten, drehbaren Tablettenpress-Bausatzes der Rundlauf-Tablettenpresse. Die Erfindung betrifft auch gattungsgemäße Rundlauf-Tablettenpressen, bei denen das Verfahren vorteilhaft eingesetzt werden kann und die mit einem drehbar in einem Gehäuse gelagerten und mit einer Antriebswelle verbundenen bzw. verbindbaren, von Matrizenscheibe, oberem Stempelführungsring für Oberstempel und unterem Stempelführungsring für Unterstempel gebildeten Tablettenpress-Bausatzes versehen sind, wobei zur Hubbewegung der Ober- und Unterstempel ortsfeste Steuerkurven vorgesehen sind.

Gattungsgemäße Rundlauf-Tablettenpressen werden von der Anmelderin seit Jahrzehnten hergestellt und sind z.B. in der EP 623 456 A1 oder EP 893 239 A1 beschrieben. Mit den Rundlauf-Tablettenpressen können stündlich hohe Tabletten-Stückzahlen gepreßt werden. Der von Matrizenscheibe, oberem Stempelführungsring und unterem Stempelführungsring sowie den Ober- und Unterstempel gebildete Tablettenpress-Bausatz unterliegt hierbei einem nicht unbeachtlichen Verschleiß. Turnusgemäß wird daher nach bestimmten Intervallen der gesamte Bausatz gegen einen zweiten, identischen Bausatz ausgetauscht, so daß die Produktion wieder aufgenommen werden kann, während der erste Bausatz überholt wird. Um die Stillstandszeiten gering zu halten, soll die Demontage bzw. Montage des Bausatzes möglichst in kurzer Zeit erfolgen können. Andererseits ist es für die Funktionstüchtigkeit der Rundlauf-Tablettenpresse und für das Erreichen eines hohen Ausstosses unerläßlich, daß sämtliche Funktionsteile und Aggregate in der richtigen Lage und funktionsgerecht montiert und angeschlossen werden. Da der Tablettenpress-Bausatz darüber hinaus im Betrieb mit hoher Drehgeschwindigkeit rotiert, hängt auch die Betriebssicherheit der gesamten Tablettenpresse von der korrekten Montage der antreib- und bewegbaren Maschinenteile ab. Im Stand der Technik ist es bisher üblich, die einzelnen Demontage- und Montageschritte bzw. -vorgänge in eine gedruckte Handdokumentation (Betriebs- und Montageheft) aufzunehmen, in der auch die wichtigsten Demontage- und Montageschritte durch Fotografien erläutert sein können.

Aus der US 5,004,413 ist eine Rotationstablettenpresse bekannt, bei der zur erleichterten Demontage und Montage des Rotor-Pressbausatzes eine Hebeeinrichtung am Rahmengestell der Presse angeordnet ist, die eine mit dem Rotor kuppelbare Spindel umfasst, um den Rotor anzuheben und anschließend horizontal aus dem Maschinenrahmen herausbewegen zu können. Als Antrieb für die Hebeeinrichtung ist ein doppelt wirksamer Hubkolben vorgesehen.

Aufgabe der Erfindung ist es, ein Verfahren zur Demontage oder Montage der antreibbaren Maschinenteile, insbesondere des Tablettenpress-Bausatzes, sowie eine für den Einsatz des Verfahrens geeignete Rundlauf-Tablettenpresse zu schaffen, die den Austausch der Maschinenteile bzw. des Bausatzes mit größtmöglicher Sicherheit für Mensch und Maschine ermöglicht.

Diese Aufgabe wird hinsichtlich des Verfahrensaspektes durch das in Patentanspruch 1 angegebene Verfahren gelöst. Erfindungsgemäß ist vorgesehen, daß die einzelnen Demontage- oder Montageschritte in einem (Verlaufs-)Protokoll gespeichert sind, wobei jedem Demontage- oder Montageschritt ein vorgegebenes Zeitfenster zugeordnet ist und am Ende eines jeden Demontage- oder Montageschritts oder am Ende eines von mehreren Demontage- oder Montageschritten gebildeten Demontage- oder Montagevorgangs eine automatisch oder manuell betätigte Freigabe erforderlich ist, wobei die Freigabe frühestens nach Ablauf des/der zugehörigen Zeitfensters für den Demontage- oder Montageschritt bzw. -vorgang möglich ist und wobei erst nach Freigabe sämtlicher vorbereitenden Demontage- oder Montageschritte bzw. -vorgänge ein Schalten der Steuereinrichtung einer Hubeinrichtung für das Heben und Senken des Tablettenpress-Bausatzes möglich ist. Durch das erfindungsgemäße Verfahren wird mithin in die Demontage bzw. Montage der Maschinenteile eine Kontrollroutine eingebunden, die zwangsläufig mit sämtlichen Demontage- oder Montageschritten durchlaufen werden muß, bevor die Rundlauf-Tablettenpresse wieder in Gang gesetzt werden kann bzw. eine Hubeinrichtung für den vergleichsweise schweren Tablettenpress-Bausatz eingeschaltet und betätigt werden kann. Bei Vorhandensein einer Hubeinrichtung für den Tablettenpress-Bausatz wird hierdurch effektiv vermieden, daß beim Anheben bzw. Absenken des Tablettenpress-Bausatzes Maschinen- oder Körperteile zwischen dem Gehäuse und dem oberen oder unteren Stempelführungsring eingequetscht werden.

In einfachster Ausgestaltung des erfindungsgemäßen Verfahrens erfolgt die Freigabe bzw. Quittierung der Erledigung der einzelnen Demontage- oder Montageschritte bzw. -vorgänge manuell von Hand durch das Montagepersonal. Vorzugsweise erfolgen jedoch einige oder sämtliche Freigaben automatisch, wobei die automatische Bestätigung zweckmäßigerweise durch Freigabesignale von Sensoren, Endschaltern od.dgl. erfolgt, die z.B. ein Freigabesignal erst aussenden, nachdem ein bestimmtes Aggregat oder Maschinenteil vollständig aus seiner Einbaulage entfernt oder exakt in die Einbaulage wieder eingesetzt wurde.

In besonders bevorzugter Ausgestaltung des erfindungsgemäßen Verfahrens ist jeder im Verlaufsprotokoll gespeicherte Demontage- oder Montageschritt bzw. -vorgang über eine Wiedergabeeinheit in Bild, Schrift und/oder Wort darstellbar, wobei die Darstellung der jeweiligen Schritte bzw. Vorgänge während des Ablaufs des zugehörigen Zeitfensters erfolgt. Durch die vorgenannte Maßnahme steht mithin neben der Kontrollfunktion zugleich eine als Videobild.und/oder in Sprache vorliegende Anleitung zur Verfügung, die dem Montagepersonal z.B. exakt mitteilt, welche Teile oder Aggregate mit welchen Werkzeugen und welchen Anzieh- oder Lösekräften als nächstes montiert oder demontiert werden müssen.

Besonders vorteilhaft ist es hierbei, wenn das Verlaufsprotokoll und die Zeitfenster in einem externen, an die Maschinensteuerung anschließbaren Modul gespeichert werden; dies hat den Vorteil, daß eine montagebedingte Stillegung der Tablettenpresse nur durch das mit der Montage beauftragte, mit dem externen Modul ausgerüstete Bedienpersonal erfolgen kann. Außerdem kann das externe Modul ggf. an mehreren Rundlauf-Tablettenpressen eingesetzt werden kann und/oder ohne Stillegung der Tablettenpresse aktualisiert werden kann. Besonders günstig ist es dann, wenn mit dem externen Modul die einzelnen Demontage- oder Montageschritte bzw. -vorgänge in Wort, Sprache und/oder Bild dargestellt werden und/oder die automatischen oder manuellen Freigabesignale ausgewertet werden.

Die vorgenannte Aufgabe wird auch durch die in Anspruch 6 angegebene Erfindung gelöst. Erfindungsgemäß ist vorgesehen, daß für den Ein- und Ausbau des Bausatzes eine Hubeinrichtung vorgesehen ist, die wenigstens einen über eine Steuereinrichtung ansteuerbaren, mit einem Hubkolben zusammenwirkenden Hubzylinder umfaßt, wobei die Steuereinrichtung das Schalten des Hubzylinders erst nach Durchlaufen eines Montage- oder Demontageverfahrens nach einem der Ansprüche 1 bis 5 freigibt. Vorzugsweise handelt es sich bei der Rundlauf-Tablettenpresse um eine solche, die ortsfeste Steuerkurven aufweist, die auf einem Teilabschnitt der Umlaufbahn des Bausatzes unterbrochen sind, wobei dort Druckrollen zum Ausüben der Druckkräfte für das Tablettenpressen angeordnet sind. In bevorzugter Ausgestaltung der erfindungsgemäßen Tablettenpresse ist der Hubkolben auf der Antriebsachse angeordnet und insbesondere hydraulisch beaufschlagbar. Besonders günstig ist es hierbei, wenn ein Hohlraum in der Antriebswelle den Hubzylinder bildet und der Hubkolben in dem Hohlraum abgedichtet geführt ist; bei dieser Ausgestaltung führt das Vorsehen der zusätzlichen Hubeinrichtung quasi nicht zu einer Vergrößerung des notwendigen Gehäsueinnenraums, mithin auch nicht zu einer Vergrößerung der Standfläche für die Tablettenpresse.

Zur Durchführung des erfindungsgemäßen Verfahrens ist es besonders günstig, wenn an die Maschinensteuerung der Rundlauf-Tablettenpresse ein externes Modul anschließbar ist, indem zumindest das Protokoll mit den einzelnen Demontage- und Montageschritten bzw. -vorgängen und die Zeitfenstern gespeichert sind. Weiter vorzugsweise weist das externe Modul eine Wiedergabeeinheit wie einen Bildschirm und/oder einen Lautsprecher auf, mit dem die einzelnen Demontage- und Montageschritte in Wort, Schrift und/oder Bild darstellbar sind. Weiter vorzugsweise kann die Hubeinrichtung mit einem an einer Dachkonstruktion des Gehäuses angeordneten Transporteinrichtung, insbesondere einer Gleitschiene, zusammenwirken, in die der Tablettenpress-Bausatz in angehobenem Zustand einhängbar bzw. einrastbar ist und mit der der Bausatz linear aus dem Gehäuse heraus- oder in dieses hineintransportierbar ist.

Weitere Vorteile und Ausgestaltungen des erfindungsgemäßen Verfahrens und der erfindungsgemäßen Rundlauf-Tablettenpresse ergeben sich aus der Beschreibung der in der Zeichnung dargestellten Ausführungsbeispiele und den Unteransprüchen. In der Zeichnung zeigen:
- **Fig. 1**: einen Schnitt durch eine Rundlauf-Tablettenpresse mit dem Tablettenpress-Bausatz in Betriebsstellung;
- **Fig. 2**: in Schnittdarstellung entsprechend Fig. 1 die Tablettenpresse mit angehobenem und aus dem Gehäuse heraustransportiertem Bausatz; und
- **Fig. 3**: ein Diagramm zur schematischen Darstellung des erfindungsgemäßen Demontageverfahrens.

Fig. 1 zeigt eine insgesamt mit 100 bezeichnete Rundlauf-Tablettenpresse mit einem mehrseitigen Gehäuse 1, von denen wenigstens eine Seitenwand 2, hier die in Fig. 1 vordere Seitenwand, entfernbar ist. Das Gehäuse 1 umfaßt ferner eine Bodenplatte 3, Stützsäulen 4 an den Ecken sowie eine Dachkonstruktion 5. Der Innenraum des Gehäuses 1 ist durch einen Zwischenboden 7 in einen Pressraum 6 und einen Antriebsraum 8 unterteilt. Das Pressen der Tabletten erfolgt mittels eines insgesamt mit 20 bezeichneten Tablettenpress-Bausatzes, der im Pressraum 6 der Tablettenpresse 100 angeordnet ist und zur Einleitung bzw. Übertragung der Rotationsbewegung mit einer Antriebswelle 10 gekoppelt ist, die den Zwischenboden 7 zentral durchgreift und im Antriebsraum 8 an eine Antriebs- und Getriebeeinheit 9 drehfest angeschlossen ist.

Der drehfest mit der Antriebswelle 10 verbundene Bausatz 20 besteht, wie an sich bekannt, aus einer umfangsverteilt auf einem Kreis angeordnete Matrizen 22 aufweisenden Matrizenscheibe 21, einem oberen Stempelführungsring 23 mit Führungen 24 für die Oberstempel 25 und einem unteren Stempelführungsring 26 mit Führungen 27 für die Unterstempel 28. Während der Rotation des Bausatzes 20 wird die Hubbewegung der Ober- und Unterstempel 25, 28 mittels ortsfester Steuerkurven 29, 30 realisiert, denen jeweils eine Schmiermittelversorgung 31 zugeordnet ist. Die Steuerkurven 29, 30 sind auf einem Teilabschnitt der Umlaufbahn des Bausatzes 20 unterbrochen, wobei dort antreilbare Druckrollen 32, 33 angeordnet sind, mit denen die Presskräfte zum Pressen der Tabletten aufgebracht werden. Weitere Maschinenteile und Maschinenaggregate werden von Fülleinrichtungen, Materialabstreifern, Messeinrichtungen, Auswurfseinrichtungen u.dgl. gebildet, die in den Zeichnungen nicht dargestellt bzw. nicht mit Bezugszeichen versehen sind.

Der Tablettenpress-Bausatz 20 kann als Einheit ausgetauscht werden. Zur Erleichterung der Demontage bzw. Montage des Bausatzes 20 ist die Antriebswelle 10 in ihrem in den Pressraum 6 hineinragenden Abschnitt mit einem von einer Bohrung gebildeten Hohlraum 11 versehen, in welchem ein Hubkolben 12 mit seinem Kolbenkopf 13 abgedichtet geführt ist. In den Hohlraum 11 mündet eine Axialleitung 14, um dem Hohlraum 11 Hydraulikfluid zum Anheben des Hubkolbens 12 und respektive der Kolbenstange 15 zuführen zu können. Das Zuführen und Abführen des Hydraulikfluids erfolgt mittels Steueraggregaten und einrichtungen, die, wie die Maschinensteuerung z.B. für die Antriebs-Getriebeeinheit 9, nicht dargestellt sind.

Fig. 1 zeigt die Rundlaufpresse 100 im Betriebszustand. Der Bausatz 20 ist drehfest mit der Antriebswelle 10 verbunden, der Hubkolben 12 ist eingefahren und sämtliche Aggregate sind montiert. Zur Erleichterung des Ausbaus des Bausatzes 20 ist an der Unterseite der Dachkonstruktion 5 eine Gleitschiene 16 angeordnet, die eine Einrastaussparung 17 aufweist, in die ein hinterschnittenes, zentral auf der Oberseite des Oberstempelführungsrings 23 angeordnetes Einrastteil 18 eingerastet werden kann. Der Bausatz 20 kann hierzu mit der von Hohlraum 11 und Hubkolben 12 gebildeten, hydraulischen Hubeinrichtung 35 vertikal in die in Fig. 2 gezeigte Stellung für den Bausatz 20' angehoben und von dort, nach Einrasten des Einrastteils 18 in die Einrastaussparung 17, mittels der Gleitschiene 16 durch die geöffnete Seitenwand 2 aus dem Gehäuse 1 heraustransportiert werden, wie mit der Entnahmestellung für den Bausatz 20" angedeutet. Das Einrastteil 18 ist mit einer Hubstange 37 verbunden, die eine zentrale Bohrung 38 im Stempelführungsring 23 durchgreift und die einen Absatz aufweist, der an einer Anlageschulter 39 der gestuften Bohrung 38 zur Anlage kommt. Die Hubstange 37 verschiebt sich hierzu in der Bohrung 38 (Fig. 2), während sie in der Betriebsstellung mittels der Mittelschraube 36 mit dem Stempelführungsring 23 verklemmt ist.

Bevor die Hubeinrichtung 35 betätigt werden darf, müssen eine Reihe von Maschinenteilen, Aggregaten Schrauben, Hydraulikleitungen u.dgl. entfernt und der Drehschluß zwischen Bausatz 20 und Antriebswelle 10 gelöst werden. So ist z.B. aus Fig. 2 ersichtlich, daß die obere Druckrolle 33 zu entfernen ist und daß die Seitenwände 36 der unteren Kurvensteuerung 29 auseinandergeschoben werden müssen, damit die Unterstempel 28 aus den zugehörigen Kurvensteuerungen 29 frei kommen. Bei der Montage eines neuen Tablettenpress-Bausatzes 20 muß entsprechend in umgekehrter Reihenfolge zuerst der Bausatz 20 in die entsprechende zentrale Position im Gehäuse 1 hineintransportiert und anschließend mittels der Hubeinrichtung 35 in die Funktionsstellung abgesenkt werden.

Die Demontage bzw. Montage des Bausatzes 20 erfolgt unter Anwendung eines Verfahrens, das nun unter Bezugnahme auf die Fig. 3 erläutert wird. In der Fig. 3 ist schematisch ein externes Modul 50 dargestellt, das beispielsweise von einem transportablen Computer mit einer Datenein- und -Datenausgabeeinheit 51, einem Display 52 und einer Speicher- und Rechnereinheit 53 gebildet wird. In der Speicher- und Rechnereinheit 53 ist ein Protokoll mit sämtlichen, für den Austausch des Bausatzes 20 vorzunehmenden Demontagevorgängen DMV₁ bis DMVₓ gespeichert. Einzelne dieser Demontagevorgänge DMV sind, wie mit dem Demontagevorgang DMV₃ verdeutlicht, in einzelne Schritte S1, S2 eingeteilt. Der Demontagevorgang DMV₁ kann beispielsweise das Lösen der Füllschuhantriebswellen und das Lösen der Klemmverbindung zwischen Füllschuh und Füllrohr etc. umfassen. Für den Demontagevorgang DMV₁ ist in der Speicher- und Rechnereinheit 53 ein Zeitfenster t₁ gespeichert, das aus einer werkseitig vorgegebenen Zeitspanne besteht, die nach werkseitiger Erfahrung für die Vornahme sämtlicher Schritte im Demontagevorgang DMV₁ mindestens erforderlich ist. Entsprechend ist jedem weiteren Demontagevorgang DMVₓ ein entsprechendes Zeitfenster tₓ zugeordnet. Die im Protokoll gespeicherten Demontagevorgänge umfassen Informationen und Daten bzw. Dateien, die, nachdem das Programm durch die Eingabe START gestartet wurde, auf-dem Display 52 z.B. als Videosequenz, begleitet von Sprache und Schrift, dargestellt werden können. Dem Bedienpersonal können hierdurch die vorzunehmenden Demontagevorgänge und -schritte genaustens vorgeführt werden.

Das Verfahren ist derart aufgebaut, daß der dem Demontagevorgang DMV₁ nachfolgende Demontagevorgang DMV₂ erst gestartet wird, nachdem eine Freigabe F₁ für den Abschluß sämtlicher notwendiger Schritte im Demontagevorgang DMV₁ erfolgt ist. Die Freigabe F₁ erfolgt entweder manuell oder durch automatische Bestätigung, sofern das korrekte Entfernen der zu demontierenden Maschinenteile über Bild- oder Tastsensoren, Lichtschranken, Endschalter od.dgl. überprüft werden kann. Die Freigabe F₁ kann allerdings frühestens zu einem Zeitpunkt erfolgen, zu dem das Zeitfenster t₁ abgelaufen ist. Durch Betätigung der Eingabetaste START wird mithin zugleich der Ablauf des ersten Zeitfensters t₁ gestartet. Sobald die Freigabe F₁ korrekt erfolgt ist, wird der nächste Demontagevorgang DMV₂ gestartet, so daß die vorzunehmenden Demontagevorgänge und -schritte im Display 52 dargestellt werden, und das Zeitfenster t₂ wird geöffnet.

Der Wechsel zwischen der zwingend erforderlichen Quittierung der erfolgreichen Absolvierung aller Demontagevorgänge und schritte, jeweils nach Ablauf des werkseitig vorgegebenen Zeitfensters, erfolgt im Schaubild bis zum Verfahrensschritt DMVₓ₋₂. Während des Ablaufs der Demontagevorgänge DMV₁ bis DMVₓ₋₂ ist durch den Anschluß des externen Moduls 50 und den Start des Demontageverfahrens die Maschinensteuerung blockiert; deren bewegbaren Maschinenteile, insbesondere die Antriebs- und Getriebeeinheit (9, Fig. 1) und die Hubeinrichtung (35) können mithin nicht betätigt werden. Die Steuereinrichtung 40 für die Hubeinrichtung 35 ist symbolisch in Fig. 3 dargestellt. Die zugehörige Freigabe Fₓ₋₂ zum Demontagevorgang DMVₓ₋₂ hat nun eine Doppelfunktion; einerseits wird, ggf. nach einer kurzen Zeitverzögerung, der nachfolgende Demontagevorgang DMVₓ₋₁ und das zugehörige Zeitfenster tₓ₋₁ gestartet, andererseits erfolgt auch ein Signal an die Steuereinrichtung 40, die den Hohlraum 11 der Hubeinrichtung 35 mit Hydraulikfluid beaufschlagt, so daß der Hubkolben 12 mit der Hubstange 15 zum Anheben des Bausatzes 20 (wie in Fig. 2 gezeigt) ausgeschoben wird.

Im Demontagevorgang DMVₓ₋₁ erfolgt anschließend das Einrasten des Einrastmittels (18) in die zugehörige Einrastaussparung 17 in der Gleitschiene 16 (Fig. 2). Nachdem die erfolgreiche Absolvierung dieses Demontagevorgangs DMVₓ₋₁ durch die Freigabe Fₓ₋₁ quittiert wurde, wird wiederum ein Signal an die Steuereinrichtung 40 ausgesandt, so daß nun der Hohlraum 11 hydraulisch entlastet und die Hubstange 15 abgesenkt wird. Im abschließenden Demontagevorgang DMVₓ kann nun, wie unter Bezugnahme auf Fig. 2 erläutert, der Bausatz 20 aus dem Gehäuse heraustransportiert und gegen einen anderen ausgetauscht werden. Das Demontageverfahren ist beendet, wie mit ENDE in Fig. 3 angezeigt.

Anschließend erfolgt der Start eines Montagevorgangs, in dem die einzelnen Montageschritte und Montagevorgänge in umgekehrter Reihenfolge ablaufen. Es versteht sich, daß beim Montagevorgang die Betätigung der Steuereinrichtung nicht am Ende der einzelnen Montagevorgänge, sondern relativ zu Anfang erfolgt, da anschließend die einzelnen Maschinenteile und Aggregate für den korrekten Betrieb der Rundlauf-Tablettenpresse 100 wieder angebaut und angeschlossen werden müssen. Die Funktionsweise des Verfahrens mit Zeitfenstern, Quittierung und visueller oder audiovisueller Darstellung der jeweiligen Montageschritte und Montagevorgänge erfolgt jedoch entsprechend wie bei dem ausführlich beschriebenen Demontageverfahren. Das Demontage- und Montageverfahren kann vorzugsweise durch ein Computerprogramm und/oder eine geeignete Schaltung realisiert werden.

Die Anordnung der Hubeinrichtung auf der Drehachse A des Bausatzes 20 sorgt für eine platzsparende Anordnung, könnte jedoch ggf. auch anders realisiert werden. Die jedem Montage- oder Demontagevorgang zugeordneten Zeitfenster sind werkseitig vorgegeben. Es versteht sich, daß ein geübtes Betriebspersonal einzelne dieser Schritte unter Umständen schneller vornehmen kann. Die Speicher- und Rechnereinheit könnte daher ggf. auch mit einer Lernroutine ausgestattet sein, die nach erfolgreichem Quittierversuch bestimmter Demontage- oder Montagevorgänge beim nächsten Durchlauf des Verfahrens ein kürzeres Zeitfenster zur Verfügung stellt.

## Patentansprüche

1. Verfahren zur Demontage oder Montage der bewegbaren oder antreibbaren Maschinenteile von Rundlauf-Tablettenpressen (100), insbesondere des von Matrizenscheibe (21), oberem Stempelführungsring (32) für Oberstempel (25) und unterem Stempelführungsring (27) für Unterstempel (28) gebildeten, drehbaren Tablettenpress-Bausatzes (20) der Rundlauf-Tablettenpresse, **dadurch gekennzeichnet, daß** die einzelnen Demontage- oder Montageschritte (Sₓ) oder -vorgänge (DMVₓ) in einem Protokoll gespeichert sind, wobei jedem Demontage- oder Montageschritt (Sₓ) oder -vorgang (DMVₓ) ein vorgegebenes Zeitfenster (tₓ) zugeordnet ist und am Ende eines jeden Demontage- oder Montageschritts oder am Ende eines von mehreren Demontage- oder Montageschritten gebildeten Demontage- oder Montagevorgangs (DMVₓ) eine automatisch oder manuell betätigte Freigabe (Fₓ) erforderlich ist, wobei die Freigabe (Fₓ) frühestens nach Ablauf des/der zugehörigen Zeitfenster (tₓ) möglich ist und wobei erst nach Freigabe sämtlicher vorbereitenden Demontage- oder Montageschritte bzw. -vorgänge ein Schalten der Steuereinrichtung (40) einer Hubeinrichtung (35) für das Heben bzw. Senken des Tablettenpress-Bausatzes (20) möglich ist.

2. Verfahren nach Anspruch 1, **dadurch gekennzeichnet, daß** die automatisch bestätigte Freigabe durch Freigabesignale von Sensoren, Endschaltern od.dgl. erfolgt.

3. Verfahren nach Anspruch 1 oder 2, **dadurch gekennzeichnet, daß** jeder im Protokoll gespeicherte Demontage- oder Montageschritt bzw. -vorgang über eine Wiedergabeeinheit (52) in Bild, Schrift und/oder Wort darstellbar ist, wobei die Darstellung der jeweiligen Schritte (Sₓ) bzw. -vorgänge (DMVₓ) während des Ablaufs des zugehörigen Zeitfensters (tₓ) erfolgt.

4. Verfahren nach einem der Ansprüche 1 bis 3, **dadurch gekennzeichnet, daß** das Verlaufsprotokoll und die Zeitfenster in einem externen, an die Maschinensteuerung anschließbaren Modul (50) gespeichert werden.

5. Verfahren nach Anspruch 4, **dadurch gekennzeichnet, daß** mit dem externen Modul (50) die einzelnen Demontage- oder Montageschritte und -vorgänge in Wort, Sprache und/oder Bild dargestellt werden und/oder die automatische oder manuelle Freigabesignale (Fₓ) ausgewertet werden.

6. Rundlauf-Tablettenpresse mit einem drehbar in einem Gehäuse (1) gelagerten und mit einer Antriebswelle (10) verbundenen bzw. verbindbaren, von Matrizenscheibe (21), oberem Stempelführungsring (23) für Oberstempel (25) und unterem Stempelführungsring (26) für Unterstempel (28) gebildeten Tablettenpress-Bausatz (20), wobei zur Hubbewegung der Stempel (25, 28) ortsfeste Steuerkurven (29, 30) vorgesehen sind, wobei für den Ein- und Ausbau des Bausatzes (20) eine Hubeinrichtung (35) vorgesehen ist, die wenigstens einen mit einem Hubkolen (12) zusammenwirkenden Hubzylinder (11) umfaßt **dadurch gekennzeichnet, daß** der Hubzylinder über eine Steuereinrichtung (40) ansteuerbar ist und die Steuereinrichtung (40) das Schalten des Hubzylinders (11) erst nach Durchlaufen eines Demontage- oder Montageverfahrens nach einem der Ansprüche 1 bis 5 freigibt.

7. Rundlauf-Tablettenpresse nach Anspruch 6, **dadurch gekennzeichnet, daß** die ortsfesten Steuerkurven (29, 30) auf einem Teilabschnitt der Umlaufbahn des Bausatzes (20) unterbrochen sind und dort Druckrollen (32, 33) zum Ausüben der Druckkräfte für das Tablettenpressen angeordnet sind.

8. Rundlauf-Tablettenpresse nach Anspruch 6 oder 7, **dadurch gekennzeichnet, daß** der Hubkolben (12) der Hubeinrichtung (35) auf der Antriebsachse (A) angeordnet ist und/oder die Hubeinrichtung (35) hydraulisch beaufschlagbar ist.

9. Rundlauf-Tablettenpresse nach Anspruch 8, **dadurch gekennzeichnet, daß** ein Hohlraum (11) in der Antriebswelle (10) den Hubzylinder bildet und der Hubkolben (12) in dem Hohlraum (11) abgedichtet geführt ist.

10. Rundlauf-Tablettenpresse nach einem der Ansprüche 6 bis 9, **dadurch gekennzeichnet, daß** ein externes Modul (50) an deren Maschinensteuerung anschließbar ist, in dem zumindest das Verlaufsprotokoll mit den einzelnen Demontage- oder Montagevorgängen (DMV) und die Zeitfenster (tₓ) gespeichert sind.

11. Rundlauf-Tablettenpresse nach Anspruch 10, **dadurch gekennzeichnet, daß** das externe Modul (50) eine Wiedergabeeinheit wie einen Bildschirm (52) und/oder einen Lautsprecher aufweist, mit dem die einzelnen Demontage- und Montageschritte oder -vorgänge in Wort, Schrift und/oder Bild darstellbar sind.

12. Rundlauf-Tablettenpresse nach einem der Ansprüche 6 bis 11, **dadurch gekennzeichnet, daß** an einer Dachkonstruktion (5) des Gehäuses (1) eine Transporteinrichtung, insbesondere eine Gleitschiene (16) angeordnet ist, in die der Bausatz (20) in angehobenem Zustand einrastbar ist und mit der er linear aus dem Gehäuse heraustransportierbar ist.

## Claims

1. Method for the disassembly or assembly of the movable or drivable machine parts of rotary tablet presses (100), in particular the rotary tablet press kit (20) of the rotary tablet press formed by the die plate (21), an upper plunger guide ring (32) for the upper plunger (25) and lower plunger guide ring (27) for the lower plunger (28), **characterised in that that** the individual disassembly or assembly steps (Sₓ) or processes (DMVₓ) are stored in a protocol, in which a given time frame (tₓ) is assigned to each disassembly or assembly step (Sₓ) or process (DMVₓ), and, at the end of each disassembly or assembly step, or at the end of a disassembly or assembly process (DMVₓ) formed by several disassembly or assembly steps, an automatically or manually actuable release (Fₓ) is necessary, in which the release (Fₓ) is possible at the earliest after the cycle of the associated time frame (tₓ) and in which a switching of the control device (40) of a lifting device (35) for the lifting or lowering of the tablet press kit (20) is only possible after the release of all preparatory disassembly or assembly steps or processes.

2. Method according to claim 1, **characterised in that** the automatically confirmed release takes place by means of release signals from sensors, end switches or the like.

3. Method according to claim 1 or 2, **characterised in that** every disassembly or assembly step or process stored in the protocol can be represented by a reproducing unit (52) in the form of an image, writing and/or word, in which the representation of the respective steps (Sₓ) or processes (DMVₓ) takes place during the cycle of the associated time frame (tₓ).

4. Method according to one of claims 1 to 3, **characterised in that** the cycle protocol and the time frames are stored in an external module (50) which can be connected to the machine control.

5. Method according to claim 4, **characterised in that** the individual disassembly or assembly steps and processes are represented in word, language and/or image, and/or the automatic or manual release signals (Fₓ) are evaluated with the external module (50).

6. Rotary tablet press with a tablet press kit (20) formed by a die plate (21), an upper plunger guide ring (23) for an upper plunger (25) and a lower plunger guide ring (26) for a lower plunger (28) mounted in a housing (1) in a rotary manner and connected or connectable to a drive shaft (10), in which stationary control curves (29, 30) are provided for the lifting movement of the plungers (25, 28), in which a lifting device (35) is provided for the mounting and demounting of the kit (20), which comprises at least one lifting cylinder (11) cooperating with a piston (12), **characterised in that** the lifting cylinder (11) can be accessed via a control device, and the control device (40) releases the switching of the lifting cylinder (11) only after passing through a disassembly or assembly method according to one of claims 1 to 5.

7. Rotary tablet press according to claim 6, **characterised in that** the stationary control curves (29, 30) are interrupted on a partial section of the orbit of the press kit (20) and that pressing rolls (32, 33) are arranged there for exerting the pressing forces for the tablet pressing.

8. Rotary tablet press according to claim 6 or 7, **characterised in that** the lifting piston (12) of the lifting device (35) is arranged on the drive axis (A) and/or that the lifting device (35) can be charged hydraulically.

9. Rotary tablet press according to claim 8, **characterised in that** a cavity (11) in the drive shaft (10) forms the lifting cylinder and that the lifting piston (12) is guided in a sealed manner in the cavity (11).

10. Rotary tablet press according to one of claims 6 to 9, **characterised in that** an external module (50) can be connected to its machine control, wherein at least the cycle protocol with the individual disassembly or assembly processes (DMV) and the time frames (tₓ) are stored.

11. Rotary tablet press according to claim 10, **characterised in that** the external module (50) comprises a reproduction unit such as a screen (52) and/or a loudspeaker, with which the individual disassembly and assembly steps or processes can be represented in word, writing and/or image.

12. Rotary tablet press according to one of claims 6 to 11, **characterised in that** a transport device, in particular a sliding rail (16), is arranged at a roof structure (5) of the housing (1), into which the kit (20) can be engaged in the lifted state, and with which it can be transported out of the housing in a linear manner.

## Revendications

1. Procédé de démontage ou de montage des pièces mécaniques déplaçables ou entraînables de pastilleuses à table tournante (100), en particulier de l'équipage rotatif de pastilleuse (20), de la pastilleuse à table tournante, formé par une plaquette matricielle (21), un anneau supérieur (32) de guidage de poinçon pour le poinçon supérieur (25) et un anneau inférieur (27) de guidage de poinçon pour le poinçon inférieur (28), **caractérisé en ce que** l'on mémorise les étapes (Sₓ) individuelles ou processus (DMVₓ) individuels de démontage ou de montage dans un protocole, dans lequel on affecte un intervalle de temps (tₓ) donné à chaque étape (Sₓ) ou processus (DMVₓ) de démontage ou de montage, et on requiert une validation (Fₓ) à activation automatique ou manuelle à la fin de chaque étape de démontage ou de montage, ou à la fin d'un processus (DMVₓ) de démontage ou de montage formé par plusieurs étapes de démontage ou de montage, dans lequel la validation (Fₓ) est possible au plus tôt après l'expiration du ou des intervalles de temps (tₓ), et dans lequel une commutation du dispositif de commande (40) d'un dispositif à vérin (35), pour la levée, respectivement l'abaissement, de l'équipage (20) de la pastilleuse à table tournante n'est possible qu'après validation de l'ensemble des étapes préparatoires respectivement processus préparatoires de démontage ou de montage.

2. Procédé selon la revendication 1, **caractérisé en ce que** la validation à activation automatique s'opère par des signaux de validation venant de capteurs, d'interrupteurs de fin de course, ou similaires.

3. Procédé selon la revendication 1 ou 2, **caractérisé en ce que** chaque étape respectivement processus de démontage ou de montage mémorisé dans le protocole est présentable en image, écrit et/ou parole grâce à une unité de restitution (52), la présentation de chaque étapes (Sₓ) respectivement processus (DMVₓ) s'effectuant pendant l'écoulement de l'intervalle de temps (tₓ) correspondant.

4. Procédé selon l'une des revendications 1 à 3, **caractérisé en ce que** le protocole de déroulement et les intervalles de temps sont mémorisés dans un module externe (50) raccordable à la commande de la machine.

5. Procédé selon la revendication 4, **caractérisé en ce que**, grâce au module externe (50), les étapes (Sₓ) individuelles ou processus (DMVₓ) individuels de démontage ou de montage sont présentés en mot, parole et/ou image, et/ou en le signal de validation automatique ou manuel (Fₓ) est exploité.

6. Pastilleuse à table tournante comprenant un équipage de pastilleuse (20) monté rotatif dans un boîtier (1), relié ou reliable avec un arbre de commande, formé par une plaquette matricielle (21), un anneau supérieur (32) de guidage de poinçon, pour le poinçon supérieur (25), et un anneau inférieur (27) de guidage de poinçon pour le poinçon inférieur (28), où des cames de commande (29, 30) fixes sont prévues pour le mouvement de course des poinçons (25, 28), où un dispositif à vérin (35) est prévu pour le montage et démontage de l'équipage (20), et ce dispositif comprend au moins un cylindre de vérin (11) agissant conjointement avec un piston de vérin (12), **caractérisée en ce que** le cylindre de vérin est pilotable par l'intermédiaire d'un dispositif de commande (40) et **en ce que** le dispositif de commande (40) n'autorise la commutation du cylindre de vérin (11) qu'après le déroulement d'un procédé de démontage ou de montage selon l'une des revendications 1 à 5.

7. Pastilleuse à table tournante selon la revendication 6, **caractérisée en ce que** les cames de commande (29, 30) fixes sont interrompues sur un tronçon de la trajectoire en boucle de l'équipage (20), et **en ce que** des galets presseurs (32, 33) sont agencés sur ce tronçon pour exercer une force de pression pour le pressage de pastilles.

8. Pastilleuse à table tournante selon la revendication 6 ou 7, **caractérisée en ce que** le piston de vérin (12) du dispositif à vérin (35) est agencé sur l'axe d'entraînement (A) et/ou le dispositif à vérin (35) est alimentable hydrauliquement.

9. Pastilleuse à table tournante selon la revendication 8, **caractérisée en ce qu'**une cavité (11) dans l'arbre d'entraînement (10) forme le cylindre de vérin et **en ce que** le piston de vérin (12) est guidé de façon étanche dans la cavité (11).

10. Pastilleuse à table tournante selon l'une des revendications 6 à 9, **caractérisée en ce qu'**un module externe (50) est raccordable à la commande de la machine de la pastilleuse, module dans lequel est mémorisé au moins le protocole de déroulement comprenant les processus (DMV) individuels de démontage et de montage et les intervalles de temps (tₓ).

11. Pastilleuse à table tournante selon la revendication 10, **caractérisée en ce que** le module externe (50) présente une unité de restitution telle qu'un écran (52) et/ou un haut-parleur, permettant de représenter en mot, parole et/ou image, les étapes individuelles ou processus individuels de démontage et de montage.

12. Pastilleuse à table tournante selon l'une des revendications 6 à 11, **caractérisée en ce qu'**un dispositif de transport, en particulier une glissière (16), est agencé sur une construction de toit (5) du boîtier (1), et l'équipage (20) est encliquetable dans un état soulevé dans ce dispositif de transport permettant de transporter l'équipage hors du boîtier.
